# NEUE EUROPÄISCHE PATENTSCHRIFT

(11) **EP 3 457 907 B2**
(45) Veröffentlichungstag und Bekanntmachung des Hinweises auf die Entscheidung über den Einspruch: **24.12.2025**
(45) Hinweis auf die Patenterteilung: 15.06.2022
(21) Anmeldenummer: 17719281.2
(22) Anmeldetag: 26.04.2017
(51) Int. Cl.: A47L 15/00, C11D 11/00, A47L 15/44

(54) **VERFAHREN ZUM DOSIEREN EINES GESCHIRRSPÜLMITTELS IN EINE GESCHIRRSPÜLMASCHINE, DOSIERVORRICHTUNG FÜR EINE GESCHIRRSPÜLMASCHINE UND GESCHIRRSPÜLMITTEL MIT MEHREREN KOMPONENTEN**
METHOD FOR METERING A DISHWASHING AGENT INTO A DISHWASHER, METERING DEVICE FOR A DISHWASHER, AND DISHWASHING AGENT COMPRISING A PLURALITY OF COMPONENTS
PROCÉDÉ DE DOSAGE D'UN DÉTERGENT VAISSELLE DANS UN LAVE-VAISSELLE, DISPOSITIF DE DOSAGE POUR LAVE-VAISSELLE ET DÉTERGENT VAISSELLE À PLUSIEURS COMPOSANTS

(30) Priorität: 20.05.2016 DE 102016208740
(43) Veröffentlichungstag der Anmeldung: 27.03.2019
(73) Patentinhaber: BSH Hausgeräte GmbH, 81739 München (DE)
(72) Erfinder: CALVIMONTES, Alfredo, 89407 Dillingen a. d. Donau (DE); LACADENA MURO, Maria Jose, 50008 Zaragoza (ES); PAINTNER, Kai, 86465 Welden (DE); VILLATE ROBLES, Ander, 50018 Zaragoza (ES)
(86) Internationale Anmeldenummer: PCT/EP2017/059945
(87) Internationale Veröffentlichungsnummer: WO 2017/198431

(56) Entgegenhaltungen:
- WO-A1-2005/058126
- WO-A1-2011/051419
- WO-A1-2013/076491
- WO-A1-2014/108684
- DE-A1- 102005 062 479
- DE-A1- 102009 027 164
- DE-A1- 102010 003 770
- GB-A- 2 501 503
- US-A1- 2006 216 217
- US-A1- 2007 193 601
- US-A1- 2012 090 645
- ANONYMOUS: "REGULATION (EU) No 259/2012 OF THE EUROPEAN PARLIAMENT AND OF THE COUNCIL", OFFICIAL JOURNAL OF THE EUROPEAN UNION, 14 March 2012 (2012-03-14), pages 1 - 6, XP093049230
- "BASF presents new types of Trilon M chelating agent", FOCUS ON SURFACTANTS, ELSEVIER, AMSTERDAM, NL, vol. 2016, no. 1, 1 January 1900 (1900-01-01), AMSTERDAM, NL , pages 3 - 4, XP029389949, ISSN: 1351-4210, DOI: 10.1016/j.fos.2016.01.014
- JOAN GAMBOGI, SHARON KENNEDY, AND EDNA AMBUNDO: "Dishwashing with Detergents ", 1 January 2008, TAYLOR & FRANCIS GROUP, article ZOLLER U.: "Sanitization—Electrochemical Cells", pages: 60 - 61, XP093050491
- ANONYMOUS: "ULTRA WASH Dishwasher, Use and Care Guide", KENMORE ELITE, 1 January 2009 (2009-01-01), pages 1 - 64, XP093050493

## Beschreibung

Die vorliegende Erfindung betrifft ein Verfahren zum Dosieren eines Geschirrspülmittels in eine Geschirrspülmaschine.

Um ein optimales Spülergebnis mit einer Geschirrspülmaschine zu erzielen, müssen verschiedene Bedingungen erfüllt sein. Darunter fallen insbesondere die Wasserhärte des zugeführten Wassers sowie die Menge und die Zusammensetzung des verwendeten Spülmittels. Auch die Wassertemperatur und die Spüldauer haben einen Einfluss auf das Spülergebnis.

Herkömmliche Geschirrspülmaschinen weisen zur Wasserenthärtung einen Ionentauscher in der Wasserzuleitung auf. Ein Ionentauscher muss regelmäßig regeneriert werden, um die Enthärtungswirkung nicht zu verlieren. Dies erfolgt mittels Spülung des Ionentauschers mit einer Regeneriersalz-Lösung. Zur Herstellung der Regeneriersalz-Lösung wird Regeneriersalz verwendet, welches dabei verbraucht wird. Es muss daher regelmäßig nachgefüllt werden, was einen Aufwand für den Benutzer oder Anwender bedeutet. Wenn das Regeneriersalz nicht nachgefüllt wird, kann es zu unbefriedigenden Spülergebnissen kommen und die Geschirrspülmaschine kann verkalken oder gar defekt werden.

Daher wurden Spülmittel entwickelt, die einen Anteil an Enthärter aufweisen, der die Wasserhärte kontrollieren kann. Die Verwendung eines solchen Spülmittels soll einen Ionentauscher ersetzen oder es zumindest überflüssig machen, das Regeneriersalz regelmäßig aufzufüllen. Dies erhöht den Komfort in der Benutzung für den Anwender.

Üblicherweise wird eine Geschirrspülmaschine mittels Spülprogrammen betrieben, wobei ein Spülprogramm eine Abfolge von unterschiedlichen Spülzyklen darstellt. Am Ende eines Spülprogramms findet häufig ein Klarspülzyklus statt. Dabei wird ein separater Klarspüler zudosiert, welcher von dem Benutzer regelmäßig aufgefüllt werden muss. Um auch dies für den Benutzer zu erleichtern, wurden ferner Spülmittel entwickelt, die einen Anteil an Klarspüler aufweisen. Diese werden häufig als "All-in-one"-Spülmittel bezeichnet. Die Dosierung dieser Spülmittel erfolgt beispielsweise in Form von Spülmittel-Tabs. Diese sind vorgefertigt und sollen genau die richtige Menge der verschiedenen Substanzen beinhalten. Da jedoch in der Praxis sehr unterschiedliche Bedingungen in Bezug auf die Anschmutzung des Spülguts, der Wasserhärte, ein gewähltes Spülprogramm usw. vorliegen, und ein Spülmittel-Tab alle möglichen Szenarien abdecken muss, werden entsprechend hohe Mengen jeder Substanz gewählt. Dies führt in den meisten Fällen zu einer Überdosierung und damit zu einer Verschwendung der Substanzen. Ferner kann der übermäßige Einsatz von Spülmitteln in dem Fall unnötig die Umwelt belasten. Weiterhin sind derartige Spülmittel-Tabs derart gestaltet, dass sie sich im Verlauf eines Spülprogramms langsam auflösen, um jederzeit eine ausreichende Menge jeder Substanz zu gewährleisten. Dies führt dazu, dass beispielsweise von Beginn an Klarspüler freigesetzt wird, obwohl dieser erst am Ende des Spülprogramms benötigt wird.

Die DE 10 2005 062 479 A1 und die DE 10 2010 003770 A1 beschreiben herkömmliche Vorrichtungen zum Dosieren von Reinigungsmitteln in einer Geschirrspülmaschine.

Vor diesem Hintergrund besteht eine Aufgabe der vorliegenden Erfindung darin, ein vereinfachtes und optimiertes Zuführen von unterschiedlichen Komponenten eines Geschirrspülmittels zu erreichen.

Gemäß der Erfindung wird ein Verfahren zum Dosieren eines Geschirrspülmittels in eine Geschirrspülmaschine mit den Merkmalen des Anspruchs 1 vorgeschlagen.

Eine Phosphatmenae, die in der während eines Spülproaramms zudosierten Menge der Reiniger-Komponente, der Enthärter-Komponente und der Klarspüler-Komponente enthalten ist, beträgt höchstens 0.3 g.

Dieses Verfahren ermöglicht es vorteilhaft, die Komponenten eines Geschirrspülmittels einzeln, getrennt nach ihrer Funktion, in die Spülflotte zu dosieren. Dabei sind zumindest drei Komponenten vorgesehen: eine Reiniger-Komponente, eine Enthärter-Komponente und eine Klarspüler-Komponente. Die Reiniger-Komponente erfüllt dabei die Funktion eines Reinigungsmittels. Die Enthärter-Komponente erfüllt die Funktion eines Wasserenthärters. Die Klarspüler-Komponente erfüllt die Funktion eines Klarspülers. Es ist ferner möglich, weitere funktionelle Komponenten mit weiteren Dosiereinheiten zu zumindest einem korrespondierenden Komponenten-Dosierzeitpunkt zu dosieren. Es ist mit diesem Verfahren insbesondere möglich, die Komponenten unabhängig voneinander und zu optimalen Zeitpunkten zu dosieren. Dies ermöglicht es, ein optimales Spülergebnis zu erzielen.

Erfindungsgemäß sind genau drei Komponenten, nämlich eine Reiniger-Komponente, eine Enthärter-Komponente und eine Klarspüler-Komponente vorgesehen. Überraschenderweise hat es sich gezeigt, dass die sich damit ergebenden Variationsmöglichkeiten bei der Zudosierung bereits ausreichen, ein optimales Reinigungsergebnis ohne Verschwendung oder Überdosierung der Komponenten unter annähernd allen beim Benutzer vorkommenden Variationen der Betriebsparameter zu erreichen. Dadurch, dass nur drei Komponenten verwendet werden, sind nur drei Dosiereinheiten nötig, was den technischen Aufwand für die Dosiervorrichtung gering hält.

Unter einem Zudosieren wird hierbei verstanden, dass eine Menge der betreffenden Komponente von der korrespondierenden Dosiereinheit in die Spülflotte zugegeben wird. Zudosieren kann auch als Dosieren oder als Abgeben bezeichnet werden.

Vorteilhaft sind alle Komponenten wasserlöslich und lösen sich in der Spülflotte auf, so dass nach kurzer Zeit und bei guter Durchmischung der Spülflotte eine gleichmäßige Konzentration der Komponente in der Spülflotte vorliegen kann. Die Dosiereinheiten sind jeweils zur Dosierung der Komponente eingerichtet. Ein Dosieren umfasst dabei insbesondere ein Abmessen einer Menge der jeweiligen Komponente. Eine flüssige Komponente kann beispielsweise mittels einer Pumpe, eines Ventils oder einer Spritze dosiert werden. Eine feste Komponente kann beispielsweise mittels einer Förderschnecke dosiert werden.

Die Spülflotte kann auch als Spülflüssigkeit bezeichnet werden. Bestandteile der Spülflotte sind beispielsweise Wasser, eine Menge Reiniger-Komponente, eine Menge Enthärter-Komponente, eine Menge Klarspüler-Komponente sowie die von dem Spülgut gelösten Schmutzpartikel.

Die Zudosierung der verschiedenen Komponenten durch die verschiedenen Dosiereinheiten kann direkt in die Spülkammer erfolgen. Alternativ kann die Zudosierung in eine Wasserzuleitung oder weitere, mit der Spülflotte in Kontakt stehende wasserführende Bereiche der Geschirrspülmaschine, wie beispielsweise eine Zuleitung zu den Sprüharmen, erfolgen. Dabei ist es möglich, dass die verschiedenen Dosiereinheiten in unterschiedlichen Bereichen der Geschirrspülmaschine angeordnet sind und in unterschiedliche Bereiche zudosieren.

Gemäß der Erfindung erfolgt das Zudosieren der Reiniger-Komponente, der Enthärter-Komponente und/oder der Klarspüler-Komponente in Abhängigkeit von zumindest einem Betriebsparameter der Geschirrspülmaschine.

Dies ermöglicht es vorteilhaft, dass das Zudosieren in einer optimierten Weise unter Berücksichtigung der vorliegenden Betriebsparameter erfolgen kann.

Gemäß der Erfindung ist der zumindest eine Betriebsparameter der Geschirrspülmaschine eine Menge von in der Reiniger-Komponente, der Enthärter-Komponente und/oder der Klarspüler-Komponente enthaltenen Phosphates. Gemäß einer weiteren Ausführungsform des Verfahrens kann der zumindest eine Betriebsparameter der Geschirrspülmaschine ein Spülprogramm, eine Benutzereingabe, eine Spüldauer, eine Wasserhärte eines der Geschirrspülmaschine zugeführten Wassers, ein Volumen des der Geschirrspülmaschine zugeführten Wassers, eine Verschmutzung der Spülflotte, einen pH-Wert der Spülflotte, eine Temperatur der Spülflotte, eine Anschmutzung und/oder Menge von in der Spülkammer der Geschirrspülmaschine angeordnetem Spülgut, ein Material des in der Spülkammer angeordneten Spülguts und/oder eine Kombination hiervon sein.

Dies ermöglicht es vorteilhaft, die jeweiligen Betriebsbedingungen zu berücksichtigen, um zu einem optimalen Spülergebnis zu gelangen. Insbesondere können die Betriebsbedingungen von Spülprogramm zu Spülprogramm oder von Spülzyklus zu Spülzyklus unterschiedlich sein. Die Betriebsbedingungen können sich auch während eines Spülzyklus verändern. Insbesondere wird jeder Parameter, der Einfluss auf das Spülergebnis hat, als ein Betriebsparameter der Geschirrspülmaschine verstanden.

Das Spülprogramm ist beispielsweise eine Abfolge von Spülzyklen, wie zum Beispiel ein Vorspülen, ein Hauptspülgang, ein Klarspülen und/oder ein Trocknen. Ein Spülprogramm kann auch nur einen Spülzyklus umfassen. Neben den genannten Spülzyklen können weitere Spülzyklen vorgesehen sein.

Die Benutzereingabe kann beispielsweise eine Eingabe eines Grades der Anschmutzung des Spülguts sein. Weiterhin kann eine Art des Spülguts, ein Material des Spülguts, eine Menge des Spülguts, eine Mindesttemperatur oder eine Maximaltemperatur, die während eines Spülprogramms von der Spülflotte erreicht werden soll, eine Wasserhärte, eine Wassermenge und/oder eine Lautstärke der Geschirrspülmaschine im Spülbetrieb von einem Benutzer eingegeben werden. Weitere Parameter sind über diese beispielhafte Aufzählung hinaus möglich.

Die Spüldauer kann beispielsweise eine Dauer eines Spülprogramms oder eine Dauer eines Spülzyklus sein. Eine Dauer kann dabei eine Gesamtdauer, eine Restdauer und/oder eine bereits verstrichene Dauer sein.

Die Wasserhärte des der Geschirrspülmaschine zugeführten Wassers ist beispielsweise über den Gehalt an Erdalkaliionen, insbesondere von Calciumionen und Magnesiumionen, gegeben. Die Wasserhärte kann insbesondere regional unterschiedlich sein, sie kann aber auch zeitlichen Schwankungen unterliegen. Bei Kenntnis der Wasserhärte und des zugeführten Wasservolumens kann ermittelt werden, welche Menge der Enthärter-Komponente zuzudosieren ist, um einen vorgebbaren Wert für die Wasserhärte der Spülflotte zu erzielen.

Der pH-Wert der Spülflotte ist insbesondere durch eine Wasserstoffionen-Konzentration in der Spülflotte gegeben. Unter Berücksichtigung des zugeführten Wasservolumens und einer Pufferstärke einer in der Reiniger-Komponente enthaltenen Puffer-Substanz kann ermittelt werden, wieviel von der Reiniger-Komponente zuzudosieren ist, um einen vorgebbaren pH-Wert der Spülflotte zu erzielen.

Gemäß einer weiteren Ausführungsform des Verfahrens weist dieses zusätzlich den Schritt auf:
Erfassen des zumindest einen Betriebsparameters durch ein Erfassungs-Mittel, insbesondere Erfassen der Wasserhärte des der Geschirrspülmaschine zugeführten Wassers mittels eines Wasserhärtesensors, Erfassen der Verschmutzung der Spülflotte mittels eines Trübungssensors, Erfassen des pH-Werts der Spülflotte mittels eines pH-Sensors und/oder Erfassen der Temperatur der Spülflotte mittels eines Thermometers.

Dies ermöglicht es vorteilhaft, den Wert des zumindest einen Betriebsparameters zu erfassen. Insbesondere bei Messgrößen, wie beispielsweise der Wasserhärte oder dem pH-Wert der Spülflotte, ist damit sichergestellt, dass ein aktueller Wert des Betriebsparameters bekannt ist. Damit kann ein Spülergebnis optimiert werden, indem beispielsweise die Reiniger-Komponente, welche eine Puffer-Substanz aufweisen kann, zudosiert wird, um den pH-Wert zu kontrollieren. Es kann zum Beispiel auch auf Grundlage einer Trübungsmessung festgestellt werden, dass die Anschmutzung des Spülguts größer ist, als zunächst angenommen, was für ein optimales Spülergebnis eine weitere Zudosierung der Reiniger-Komponente erfordern kann.

Gemäß der Erfindung umfasst das Verfahren ferner den Schritt:
Bestimmen einer Menge der Reiniger-Komponente, der Enthärter-Komponente und/oder der Klarspüler-Komponente, die in die Spülflotte zudosiert wird, in Abhängigkeit von dem zumindest einen Betriebsparameter.

Dies ermöglicht es vorteilhaft, in Abhängigkeit des Betriebsparameters eine tatsächlich benötigte Menge einer der Komponenten des Geschirrspülmittels in die Spülflotte zu dosieren. Somit kann eine Überdosierung oder Unterdosierung vermieden werden. Dies trägt insbesondere zu einem optimalen Spülergebnis bei. Die Menge kann dabei beispielsweise als ein Gewicht, ein Volumen und/oder eine Stoffmenge definiert sein.

Eine Phosphatmenge, die in der während eines Spülprogramms zudosierten Menge der Reiniger-Komponente, der Enthärter-Komponente und der Klarspüler-Komponente enthalten ist, beträgt höchstens 0,3 g.

Phosphate können eine nachteilige Wirkung auf die Umwelt haben, da sie beispielsweise zur Eutrophierung von Gewässern beitragen können. Wenn die Phosphatmenge in den verschiedenen Komponenten bekannt ist, kann somit vorteilhaft sichergestellt werden, dass eine Gesamtphosphatmenge, die während eines Spülprogramms in die Spülflotte und damit über das Abwasser in Gewässer gelangen kann, auf einen Wert von höchstens 0,3 g beschränkt ist. Der Grenzwert für die Gesamtphosphatmenge ist beliebig anpassbar, beispielsweise auf 0,2 g oder 0,1 g.

Gemäß einer weiteren Ausführungsform des Verfahrens erfolgt die Kontrolle der Wasserhärte des der Geschirrspülmaschine zugeführten Wassers durch Zudosierung der Enthärter-Komponente unabhängig von der Zudosierung der Reiniger-Komponente.

Dies ist insbesondere gegenüber Kombinations-Geschirrspülmitteln, die sowohl eine Reiniger-Komponente als auch eine Enthärter-Komponente enthalten, vorteilhaft. Es ist auch vorteilhaft ermöglicht, die Wasserhärte bis zu sehr hohen Wasserhärten von bis 50° dH zu kontrollieren. Die Einheit ° dH steht hierbei für "Grad deutscher Härte". 1° dH entspricht etwa 0,1783 mmol/I Erdalkaliionen.

Gemäß einem nicht beanspruchten Beispiel wird eine Dosiervorrichtung für eine Geschirrspülmaschine zum Spülen von in einer Spülkammer angeordnetem Spülgut mit zumindest drei Dosiereinheiten vorgeschlagen. Jede der drei Dosiereinheiten ist dabei zur Aufnahme einer Vorratsmenge jeweils einer Komponente eines mehrere Komponenten aufweisenden Geschirrspülmittels eingerichtet, wobei die Komponenten getrennt voneinander vorliegen. Die vorgeschlagene Dosiervorrichtung ist zum Dosieren des Geschirrspülmittels in die Geschirrspülmaschine gemäß dem Verfahren des ersten Aspekts eingerichtet.

Die Dosiereinheiten sind insbesondere voneinander unabhängig. Sie können daher in verschiedenen Bereichen der Geschirrspülmaschine angeordnet sein. Da die Komponenten getrennt voneinander vorliegen, ist jede Dosiereinheit vorzugsweise zur Aufnahme genau einer Komponente eingerichtet. Vorteilhafterweise ist bekannt, welche Komponente von einer Dosiereinheit aufgenommen und dosiert wird. Daher kann die Dosiereinheit auf diese Komponente eingestellt werden. Beispielsweise können sich die einzelnen Komponenten in ihrem Zustand (flüssig oder fest) unterscheiden. Ferner können die Komponenten eine unterschiedliche Dichte aufweisen. Bei bekannter Dichte kann jede Dosiereinheit entsprechend geeicht werden.

Die Vorratsmenge ist vorteilhafterweise eine so große Menge, dass eine Mehrzahl von Spülprogrammen durchlaufen werden kann, bevor die Vorratsmenge einer Komponente aufgebraucht ist. Bevorzugt umfasst die Vorratsmenge einer jeden Komponente eine zumindest 25-fache Menge dessen, was bei mittleren Betriebsparameterwerten in einem Spülprogramm verwendet wird. Unter mittleren Betriebsparameterwerten wird hierbei verstanden, dass der oder die Betriebsparameter, die für eine Festlegung der Menge einer jeden Komponente herangezogen werden, einen mittleren Wert annehmen. Beispielsweise kann eine Wasserhärte von 7°dH - 14°dH als eine mittlere Wasserhärte bezeichnet werden. Alternativ kann auch von einem "worst-case" Szenario ausgegangen werden, wobei in diesem Fall von sehr großen Werten der Betriebsparameter ausgegangen wird. Dementsprechend muss die Vorratsmenge dann größer sein, um für 25 Spülprogramme auszureichen. In Abhängigkeit der Betriebsparameter und der Vorratsmenge kann es vorkommen, dass die Vorratsmenge einer Komponente auch schon nach dem Durchlaufen von 20 Spülprogrammen aufgebraucht ist. Es kann aber auch vorkommen, dass die Vorratsmenge einer Komponente erst nach dem Durchlaufen von 100 Spülprogrammen aufgebraucht ist. Sobald eine Vorratsmenge einer Komponente aufgebraucht ist, wird diese Komponente nachgefüllt. Dies kann beispielsweise durch den Benutzer erfolgen oder es kann von einem Service-Techniker ausgeführt werden.

Beispielsweise sind eine Reiniger-Dosiereinheit, eine Enthärter-Dosiereinheit und eine Klarspüler-Dosiereinheit vorgesehen.

Gemäß einer Ausführungsform der Dosiervorrichtung ist jede der zumindest drei Dosiereinheiten einzeln und unabhängig von den weiteren Dosiereinheiten ansteuerbar.

Unter Ansteuern wird verstanden, dass die Dosiereinheit zur Dosierung einer vorgebbaren Menge der jeweiligen Komponente veranlasst wird. Die ermöglicht es vorteilhaft, jede der Dosiereinheiten zu zumindest einem geeigneten Zeitpunkt anzusteuern und eine geeignete Menge der jeweiligen Komponente zu dosieren. Ein geeigneter Zeitpunkt hängt dabei von der Komponente und dem zumindest einen Betriebsparameter ab.

Beispielsweise kann bei einer hohen Wasserhärte die Enthärter-Dosiereinheit zu Beginn eines Spülprogramms zur Dosierung einer erhöhten Menge der Enthärter-Komponente angesteuert werden. Ferner kann die Enthärter-Dosiereinheit immer dann, wenn während des gewählten Spülprogramms ein Anteil der Spülflotte abgepumpt und frisches Wasser zugeleitet wird, eine kleinere Menge der Enthärter-Komponente durch die Enthärter-Dosiereinheit dosiert werden. Damit ist vorteilhaft sichergestellt, dass die Härte der Spülflotte über die gesamte Dauer eines Spülprogramms kontrolliert wird. Dies kann zu einem optimalen Spülergebnis beitragen.

Gemäß einer weiteren Ausführungsform der Dosiervorrichtung sind die zumindest drei Dosiereinheiten zur Zudosierung einer vorgebbaren Menge der Reiniger-Komponente, der Enthärter-Komponente und/oder der Klarspüler-Komponente eingerichtet.

Gemäß einem nicht beanspruchten Beispiel wird ein Geschirrspülmittel mit mehreren Komponenten, umfassend zumindest eine Reiniger-Komponente, eine Enthärter-Komponente und eine Klarspüler-Komponente vorgeschlagen. Das Geschirrspülmittel ist geeignet zur Verwendung in einem Verfahren zum Dosieren des Geschirrspülmittels in eine Geschirrspülmaschine gemäß dem ersten Aspekt sowie in einer Dosiervorrichtung gemäß dem zweiten Aspekt. Die mehreren Komponenten liegen getrennt voneinander vor und sind getrennt voneinander dosierbar.

Die Komponenten sind vorteilhaft gemäß der jeweiligen Funktion des Geschirrspülmittels, die sie übernehmen, getrennt. Das Geschirrspülmittel ist vorliegend daher als ein System von verschiedenen Komponenten zu sehen, die nur in ihrer Gesamtheit alle Funktionen eines Geschirrspülmittels abdecken.

Gemäß einer weiteren Ausführungsform des Geschirrspülmittels liegen die Reiniger-Komponente und die Enthärter-Komponente jeweils als ein gepresster Feststoff vor und die Klarspüler-Komponente liegt als eine Flüssigkeit vor.

Gemäß einer Ausführungsform des Geschirrspülmittels weist die Reiniger-Komponente eine Puffer-Substanz, eine Gerüststoff-Substanz, eine Bleichmittel-Substanz, eine Bleichmittel-Aktivator-Substanz, eine Enzym-Substanz, eine Tensid-Substanz, eine Glasschutz-Substanz, eine Stellmittel-Substanz, eine Bindemittel-Substanz, eine Auflösemittel-Substanz und/oder Kombinationen hiervon auf.

Ein Beispiel für die Puffer-Substanz ist wasserfreies Natriumcarbonat. Als Gerüststoff-Substanz können Natriumsilicate oder Acrylpolymere verwendet werden. Ein Beispiel für die Bleichmittel-Substanz ist Natriumcarbonat-Peroxyhydrat. Als Bleichmittel-Aktivator-Substanz kann Tetraacetylethylendiamin verwendet werden. Ein Beispiel für die Enzym-Substanz sind Protease und Amylase. Als Tensid-Substanz können modifizierte Polyalkylenglycolether verwendet werden. Ein Beispiel für die Glasschutz-Substanz ist Zinkacetat. Als Stellmittel-Substanz kann Natriumsulfat verwendet werden. Ein Beispiel einer Bindemittel-Substanz ist Polyethylenglycol. Als Auflösemittel-Substanz können Cellulosederivate verwendet werden. Über diese Aufzählung hinaus können weitere Chemikalien eine jeweilige Funktion erfüllen.

Gemäß einer weiteren Ausführungsform des Geschirrspülmittels weist die Enthärter-Komponente eine Puffer-Substanz, eine Gerüststoff-Substanz, eine Komplexbildner-Substanz, eine Stellmittel-Substanz, eine Bindemittel-Substanz, eine Auflösemittel-Substanz und/oder Kombinationen hiervon auf.

Ein Beispiel für die Puffer-Substanz und für die Gerüststoff-Substanz ist wasserfreies Natriumcitrat. Als Komplexbildner-Substanz kann Methylglycindiessigsäure-Trinatriumsalz verwendet werden. Ein Beispiel einer Stellmittel-Substanz ist Natriumsulfat. Als Bindemittel-Substanz kann Polyethylenglycol verwendet werden. Ein Beispiel einer Auflösemittel-Substanz sind Cellulosederivate. Über diese Aufzählung hinaus können weitere Chemikalien eine jeweilige Funktion erfüllen.

Gemäß einer weiteren Ausführungsform des Geschirrspülmittels weist die Klarspüler-Komponente eine nichtionische Tensid-Substanz, eine Puffer-Substanz, eine Lösungsvermittler-Substanz, eine antimikrobielle Substanz, eine Duft-Substanz und/oder Kombinationen hiervon auf.

Ein Beispiel einer nichtionischen Tensid-Substanz sind Fettalkohole. Als Puffer-Substanz kann Citronensäure verwendet werden. Ein Beispiel für eine Lösungsvermittler-Substanz ist Natriumcumolsulfonat. Als antimikrobielle Substanz kann Methylchloroisothiazolinone verwendet werden. Ein Beispiel für die Duft-Substanz ist Limonene (1-methyl-4-(1-methylethenyl)-cyclohexene). Über diese Aufzählung hinaus können weitere Chemikalien eine jeweilige Funktion erfüllen.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
- Fig. 1: zeigt eine schematische perspektivische Ansicht einer Ausführungsform einer Geschirrspülmaschine;
- Fig. 2: zeigt ein Beispiel einer Abfolge von Verfahrensschritten zum Dosieren eines Geschirrspülmittels in eine Geschirrspülmaschine;
- Fig. 3: zeigt ein weiteres Beispiel einer Abfolge von Verfahrensschritten zum Dosieren eines Geschirrspülmittels in eine Geschirrspülmaschine, wobei die Verfahrensschritte Teilschritte aufweisen;
- Fig. 4: zeigt eine Detailansicht einer Ausführungsform einer Dosiervorrichtung mit drei Dosiereinheiten; und
- Fig. 5: zeigt in drei Diagrammen ein Beispiel eines zeitlichen Ablaufs eines Spülprogramms einer Geschirrspülmaschine mit einer Dosiervorrichtung.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Geschirrspülmaschine 1. Die Geschirrspülmaschine 1 weist einen Aufnahmebereich 2 auf, der durch eine Tür 3, insbesondere wasserdicht verschließbar ist. Hierzu kann zwischen der Tür 3 und dem Aufnahmebereich 2 eine Dichteinrichtung vorgesehen sein. Der Aufnahmebereich 2 kann ein Spülbehälter der in der Fig. 1 gezeigten Geschirrspülmaschine 1 sein. Der Aufnahmebereich 2 ist vorzugsweise quaderförmig. Insbesondere kann der Aufnahmebereich 2 aus einem Stahlblech gefertigt sein. Alternativ kann der Aufnahmebereich 2 zumindest abschnittsweise aus einem Kunststoffmaterial gefertigt sein. Der Aufnahmebereich 2 und die Tür 3 können eine Spülkammer 4 zum Spülen von Spülgut bilden. Der Aufnahmebereich 2 kann im Inneren eines Gehäuses der Geschirrspülmaschine 1 angeordnet sein.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Der Aufnahmebereich 2 weist eine Wandung 6 mit einem Boden 7, einer dem Boden 7 gegenüberliegend angeordneten Decke 8, einer der Tür 3 gegenüberliegend angeordneten Rückwand 9 und zwei einander gegenüberliegend angeordneten Seitenwänden 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Geschirrspülmaschine 1 weist weiterhin zumindest eine Spülgutaufnahme 12 bis 14 auf. Insbesondere können mehrere Spülgutaufnahmen 12 bis 14 vorgesehen sein, wobei diese einen Unterkorb 12, einen Oberkorb 13 und/oder eine Besteckschublade 14 umfassen können. Die mehreren Spülgutaufnahmen 12 bis 14 sind vorzugsweise übereinander in dem Aufnahmebereich 2 angeordnet. Jede Spülgutaufnahme 12 bis 14 ist wahlweise in den Aufnahmebereich 2 hinein oder aus diesem heraus verlagerbar. Insbesondere ist jede Spülgutaufnahme 12 bis 14 in einer Einschubrichtung E in den Aufnahmebereich 2 hineinschiebbar und entgegen der Einschubrichtung E in einer Auszugsrichtung A aus dem Aufnahmebereich 2 herausziehbar.

Die Geschirrspülmaschine 1 weist ferner eine Dosiervorrichtung 100 mit drei Dosiereinheiten 110, 120, 130 auf. Abweichend hiervon ist es möglich, dass die Dosiervorrichtung 100 mehr als drei Dosiereinheiten aufweist. Die Dosiervorrichtung 100 mit den drei Dosiereinheiten 110, 120, 130 ist in dem Beispiel der Fig. 1 an der Tür 3 angeordnet, so dass, wenn die Tür 3 geschlossen ist, die Dosiereinheiten 110, 120, 130 zur Spülkammer 4 hin ausgerichtet sind. Dies ermöglicht es vorteilhaft, dass die Dosiereinheiten 110, 120, 130 die jeweilige Komponente in die in der Spülkammer 4 befindliche Spülflotte zudosieren können. Abweichend von der Darstellung in der Fig. 1 sind weitere Anordnungen der Dosiervorrichtung 100 oder von einzelnen Dosiereinheiten 110, 120, 130 möglich.

Fig. 2 zeigt ein Beispiel einer Abfolge von Verfahrensschritten zum Dosieren eines Geschirrspülmittels in eine Geschirrspülmaschine 1 mit einer Dosiervorrichtung 100. Das dargestellte Verfahren umfasst die folgenden Schritte:
Zudosieren 210 einer Reiniger-Komponente RK in eine Spülflotte durch eine erste Dosiereinheit 110 der zumindest drei Dosiereinheiten zu zumindest einem Reiniger-Dosierzeitpunkt tRK;
Zudosieren 220 einer Enthärter-Komponente EK in die Spülflotte durch eine zweite Dosiereinheit 120 der zumindest drei Dosiereinheiten zu zumindest einem Enthärter-Dosierzeitpunkt tEK; und
Zudosieren 230 einer Klarspüler-Komponente KK in die Spülflotte durch eine dritte Dosiereinheit 130 der zumindest drei Dosiereinheiten zu zumindest einem Klarspüler-Dosierzeitpunkt tKK.

Dieses Verfahren kann beispielsweise mit einer Geschirrspülmaschine 1, wie sie in der Fig. 1 dargestellt ist, durchgeführt werden.

Auch wenn in dem Beispiel die Verfahrensschritte 210, 220, 230 sequenziell nacheinander dargestellt sind, ist es möglich, dass die Reihenfolge der Schritte von der dargestellten Reihenfolge abweicht. Zum Beispiel ist es möglich, dass das Zudosieren 220 der Enthärter-Komponente EK vor dem Zudosieren 210 der Reiniger-Komponente RK erfolgt. Dann liegt der Enthärter-Dosierzeitpunkt tEK zeitlich vor dem Reiniger-Dosierzeitpunkt tRK. Weiterhin ist es möglich, dass die Zudosierungen 210, 220 der Reiniger-Komponente RK und der Enthärter-Komponente EK zeitgleich erfolgen. Dann entspricht der Reiniger-Dosierzeitpunkt tRK dem Enthärter-Dosierzeitpunkt tEK.

Außer einer Veränderung in der Abfolge der Verfahrensschritte ist es auch möglich, dass Verfahrensschritte wiederholt werden. Beispielsweise ist denkbar, dass ein Spülprogramm eine Abfolge der Verfahrensschritte wie folgt vorsieht:
Zudosieren 220 der Enthärter-Komponente EK zu einem ersten Enthärter-Dosierzeitpunkt tEK,
Zudosieren 220 der Enthärter-Komponente EK zu einem zweiten Enthärter-Dosierzeitpunkt tEK,
Zudosieren 210 der Reiniger-Komponente RK zu einem ersten Reiniger-Dosierzeitpunkt tRK, der gleich dem zweiten Enthärter-Dosierzeitpunkt tEK ist, Zudosieren 210 der Reiniger-Komponente RK zu einem zweiten Reiniger-Dosierzeitpunkt tRK,
Zudosieren 220 der Enthärter-Komponente EK zu einem dritten Enthärter-Dosierzeitpunkt tEK, und
Zudosieren 230 der Klarspüler-Komponente KK zu einem Klarspüler-Dosierzeitpunkt tKK, der gleich dem dritten Enthärter-Dosierzeitpunkt ist.

Ein zeitlicher Ablauf eines solchen Verfahrens ist beispielhaft in der Fig. 5 dargestellt und wird in diesem Zusammenhang noch näher erläutert.

Ein solches Verfahren ist vorteilhaft dazu geeignet, die Geschirrspülmaschine 1 derart zu betreiben, dass ein optimales Spülergebnis erzielt werden kann.

Fig. 3 zeigt ein weiteres Beispiel einer Abfolge von Verfahrensschritten zum Dosieren eines Geschirrspülmittels in eine Geschirrspülmaschine 1 mit einer Dosiervorrichtung 100, wobei die Verfahrensschritte 210, 220, 230 Teilschritte aufweisen. Das dargestellte Verfahren umfasst die Verfahrensschritte 210, 220, 230, wie das Beispiel der Fig. 2, wobei jeder der Verfahrensschritte 210, 220, 230 einem Zudosieren 210, 220, 230 einer korrespondierenden Geschirrspülmittel-Komponente eines zumindest drei Komponenten umfassenden Geschirrspülmittels entspricht. Jedes Zudosieren 210, 220, 230 ist in dem Beispiel in drei Teilschritte unterteilt. Die Teilschritte eines Verfahrensschritts entsprechen den jeweiligen Teilschritten der anderen Verfahrensschritte. Demnach ist ein Zudosieren 210, 220, 230 unterteilt in ein
Erfassen 211, 221, 231 eines Betriebsparameters der Geschirrspülmaschine 1, Bestimmen 212, 222, 232 einer Menge der korrespondierenden Geschirrspülmittel-Komponente in Abhängigkeit des erfassten Betriebsparameters, und
Ausgeben 213, 223, 233 der bestimmten Menge der korrespondierenden Geschirrspülmittel-Komponente.

Ein Erfassen 211, 221, 231 kann hierbei ein Messen eines Betriebsparameters mittels einer Messeinrichtung enthalten. Das Erfassen 211, 221, 231 kann aber auch einer Benutzereingabe entsprechen, die beispielsweise über eine Eingabevorrichtung (nicht gezeigt) erfasst wird. Vorzugsweise liegt nach dem Erfassen 211, 221, 231 des Betriebsparameters ein Wert des Betriebsparameters vor, oder ein korrespondierendes Messsignal, das von einer dafür eingerichteten Vorrichtung, beispielsweise einer Bestimmungseinheit (nicht gezeigt), auswertbar ist. Insbesondere können auch mehrere, voneinander unabhängige Betriebsparameter erfasst werden, die dann zusammengenommen als der Betriebsparameter betrachtet werden. Beispielsweise kann eine Wasserhärte gemessen werden und ein Spülprogramm von einem Benutzer eingegeben werden.

Ein Bestimmen 212, 222, 232 einer Menge der korrespondierenden Geschirrspülmittel-Komponente in Abhängigkeit des erfassten Betriebsparameters kann ein Berechnen der Menge basierend auf mathematischen Relationen mittels einer dazu eingerichteten Bestimmungseinheit (nicht dargestellt) sein. Ferner kann es auch ein Zuordnen des erfassten Betriebsparameters zu einer Menge sein, beispielsweise mittels einer Wertetabelle. Insbesondere kann hierbei auch eine Kombination von mehreren Betriebsparametern berücksichtigt werden.

Ein Ausgeben 213, 223, 233 der bestimmten Menge der korrespondierenden Geschirrspülmittel-Komponente umfasst insbesondere ein Abmessen der bestimmten Menge mittels der korrespondierenden Dosiereinheit 110, 120, 130 und ein Abgeben der abgemessenen Menge, beispielweise in eine Spülflotte der Geschirrspülmaschine 1.

Beispielsweise kann die Geschirrspülmaschine 1 mit einem Wasserhärtesensor (nicht gezeigt) ausgerüstet sein. Der Wasserhärtesensor kann dazu eingerichtet sein, eine Wasserhärte des der Geschirrspülmaschine 1 zugeführten Wassers zu erfassen. Die Wasserhärte entspricht beispielsweise einer Konzentration an Erdalkaliionen in dem Wasser. Ferner kann die Geschirrspülmaschine 1 einen Durchflusssensor (nicht dargestellt) aufweisen. Der Durchflusssensor kann dazu eingerichtet sein, ein Volumen des der Geschirrspülmaschine 1 zugeführten Wassers zu erfassen. In diesem Fall kann eine Bestimmungseinheit dazu eingerichtet sein, in Abhängigkeit des Volumens und der Wasserhärte des zugeführten Wassers, die Menge der Enthärter-Komponente EK zu bestimmen, die benötigt wird, um die Wasserhärte des Volumens auf einen vorgebbaren Wert zu senken. Dies umfasst insbesondere auch den Fall, dass die Wasserhärte des zugeführten Wassers so gering ist, dass keine Enthärter-Komponente EK benötigt wird. Damit wäre die bestimmte Menge der Enthärter-Komponente EK null und es würde keine Enthärter-Komponente EK zugegeben.

Fig. 4 zeigt eine Detailansicht einer Ausführungsform einer Dosiervorrichtung 100 mit drei Dosiereinheiten 110, 120, 130. In dem Beispiel der Fig. 4 sind drei Dosiereinheiten 110, 120, 130 dargestellt, wobei eine erste Dosiereinheit 110 zur Aufnahme einer Vorratsmenge einer Reiniger-Komponente RK eingerichtet ist, eine zweite Dosiereinheit 120 zur Aufnahme einer Vorratsmenge Enthärter-Komponente EK eingerichtet ist und eine dritte Dosiereinheit 130 zur Aufnahme einer Vorratsmenge einer Klarspüler-Komponente KK eingerichtet ist. In dem Beispiel der Fig. 4 sind die Dosiereinheiten 110, 120, 130 jeweils vollständig mit der ihnen zugeordneten Geschirrspülmittel-Komponente befüllt. Die Füllung mit der Vorratsmenge ermöglicht es insbesondere, eine mit der Dosiervorrichtung 100 ausgestattete Geschirrspülmaschine 1 für eine Mehrzahl an Spülvorgängen einzusetzen, ohne dass eine der Geschirrspülmittel-Komponenten nachgefüllt werden muss. Ein Spülvorgang ist beispielsweise der Ablauf eines Spülprogramms. Die Mehrzahl an Spülvorgängen beträgt zumindest 15 Spülvorgänge, bevorzugt zumindest 25 Spülvorgänge.

In Abhängigkeit der Betriebsparameter kann es vorkommen, dass die Vorratsmenge einer Geschirrspülmittel-Komponente aufgebraucht ist, während die Vorratsmengen der weiteren Geschirrspülmittel-Komponenten noch einen Restvorrat aufweisen, der für weitere Spülvorgänge ausreichend ist. Dann kann es vorgesehen sein, dass nur die Vorratsmenge der einen Geschirrspülmittel-Komponente aufgefüllt wird. Alternativ kann es vorgesehen sein, dass zumindest eine weitere oder auch alle Vorratsmengen der unterschiedlichen Geschirrspülmittel-Komponenten aufgefüllt werden.

Eine beispielhafte Zusammensetzung der Reiniger-Komponente ist in Tabelle 1 aufgeführt, eine beispielhafte Zusammensetzung einer Enthärter-Komponente ist in Tabelle 2 aufgeführt, eine beispielhafte Zusammensetzung einer flüssigen Klarspüler-Komponente ist in Tabelle 3 aufgeführt. Die in den Tabellen angegebenen prozentualen Anteile sind als beispielhaft zu verstehen. Insbesondere können weitere Substanzen vorgesehen sein, die zusätzlich oder alternativ zu den angegebenen Substanzen eingesetzt werden können.

**Tabelle 1: Beispielhafte Zusammensetzung einer Reiniger-Komponente. Die angegebenen prozentualen Anteile sind ungefähre Angaben.**

| Substanz | Funktion | Anteil |
|---|---|---|
| wasserfreies Natriumcarbonat | Puffer | 27% ± 5,4% |
| Natriumsilicat | Gerüststoff | 7% ± 1,4% |
| Acrylpolymer | Gerüststoff | 7% ± 1,4% |
| Natriumcarbonat-Peroxyhydrat | Bleichmittel | 32% ± 6,4% |
| Tetraacetylethylendiamin | Bleichmittel-Aktivator | 7% ± 1,4% |
| Protease | Enzym | 0,5% ± 0,1% |
| Amylase | Enzym | 0,5% ± 0,1% |
| modifizierter Polyalkylenglykolether | Tensid | 3% ± 0,6% |
| Zinkacetat | Glasschutz | 1% ± 0,2% |
| Natriumsulfat | Stellmittel | 7% ± 1,4% |
| Polyethylen glykol | Bindemittel | 4% ± 0,8% |
| Cellulose-Derivat | Auflösemittel | 4% ± 0,8% |

**Tabelle 2: Beispielhafte Zusammensetzung einer Enthärter-Komponente. Die angegebenen prozentualen Anteile sind ungefähre Angaben.**

| Substanz | Funktion | Anteil |
|---|---|---|
| wasserfreies Natriumcitrat | Gerüststoff und Puffer | 35% ± 5% |
| Methylglycindiessigsäure-Trinatriumsalz | Komplexbildner | 50% ± 7% |
| Natriumsulfat | Stellmittel | 7% ± 1,4% |
| Polyethylen glykol | Bindemittel | 4% ± 0,8% |
| Cellulose-Derivat | Auflösemittel | 4% ± 0,8% |

**Tabelle 3: Beispielhafte Zusammensetzung einer flüssigen Klarspüler-Komponente. Die angegebenen prozentualen Anteile sind ungefähre Angaben.**

| Substanz | Funktion | Anteil |
|---|---|---|
| Fettalkohol | nichtionisches Tensid | 12% ± 2,4% |
| Citronensäure | Puffer | 3% ± 0,6% |
| Natriumcumolsulfonat | Lösungsvermittler | 10% ± 2% |
| Methylchloroisothiazolinone | antimikrobielle Wirkung | 10% ± 2% |
| Limonene | Duft | 3% ± 0,6% |
| Wasser | Lösungsmittel | 62% ± 7% |

Fig. 5 zeigt in drei Diagrammen ein Beispiel eines zeitlichen Ablaufs eines Spülprogramms einer Geschirrspülmaschine 1 mit einer Dosiervorrichtung 100. Die drei Diagramme sind übereinander dargestellt und haben eine gemeinsame Zeitachse, die mit t bezeichnet ist.

Das obere Diagramm zeigt einen Temperaturverlauf T der Spülflotte. Die vertikale Achse entspricht hierbei der Temperatur, wobei keine absoluten Werte angegeben sind. Ein Temperaturbereich, der von der Achse abgedeckt wird, kann beispielsweise 10°C - 80°C umfassen.

Das mittlere Diagramm zeigt den Verlauf eines Volumens von der Geschirrspülmaschine 1 zugeführtem Wasser AQI und abgepumptem Volumen der Spülflotte AQO. Die vertikale Achse entspricht dabei dem Volumen.

Das untere Diagramm zeigt den Verlauf der Menge der zudosierten Geschirrspülmittel-Komponente, wobei das Geschirrspülmittel in dem Beispiel eine Reiniger-Komponente RK, eine Enthärter-Komponente EK und eine Klarspüler-Komponente KK aufweist.

Das Spülprogramm, das in der Fig. 5 dargestellt ist, weist beispielhaft einen Vorspülzyklus, einen Hauptspülzyklus und einen Klarspülzyklus auf. Der Vorspülzyklus beginnt zu einem Zeitpunkt t0 und endet zu einem Zeitpunkt t1. Der Hauptspülzyklus beginnt zu dem Zeitpunkt t1 und endet zu einem Zeitpunkt t3. Der Klarspülzyklus beginnt zu dem Zeitpunkt t3 und endet zu einem Zeitpunkt t5. Das gesamte Spülprogramm beginnt somit zu dem Zeitpunkt t0 und endet zu dem Zeitpunkt t5.

Zu dem Zeitpunkt t0 wird Wasser der Geschirrspülmaschine 1 zugeleitet. Ein dafür vorgesehener Wasserhärtesensor erfasst die Wasserhärte des Wassers. Ferner wird das zugeführte Volumen erfasst. In Abhängigkeit dieser Betriebsparameter wird zu dem Zeitpunkt t0 eine Menge Enthärter-Komponente EK von einer dafür eingerichteten Dosiereinheit, beispielsweise der zweiten Dosiereinheit 120 aus dem Beispiel der Fig. 1, einer zumindest drei Dosiereinheiten aufweisenden Dosiervorrichtung 100 zudosiert. Deshalb entspricht der Zeitpunkt t0 einem Enthärter-Dosierzeitpunkt tEK. Die Temperatur T der Spülflotte entspricht während dieses Vorspülzyklus der Temperatur des zugeführten Wassers.

Zu dem Zeitpunkt t1 endet der Vorspülzyklus und der Hauptspülzyklus beginnt. Es wird ein Teil der Spülflotte abgepumpt. Sofort daran anschließend (in dem Beispiel überlappend dargestellt) wird weiteres Wasser zugeführt und eine dafür eingerichtete Heizvorrichtung beginnt, die Spülflotte aufzuheizen. Außerdem wird eine weitere Menge der Enthärter-Komponente EK zudosiert und es wird eine Menge der Reiniger-Komponente RK zudosiert. Deshalb entspricht der Zeitpunkt t1 auch einem weiteren Enthärter-Dosierzeitpunkt tEK und einem Reiniger-Dosierzeitpunkt tRK. Das Aufheizen der Spülflotte beansprucht einen gewissen Zeitraum, was durch eine gekrümmte Kurve dargestellt ist. Sobald eine beispielsweise durch das Spülprogramm vorgegebene Temperatur erreicht ist, beendet die Heizvorrichtung das Aufheizen der Spülflotte. Dann beginnt die Temperatur T langsam wieder zu sinken.

Zu dem Zeitpunkt t2 wird beispielsweise erfasst, dass die Reiniger-Komponente RK in der Spülflotte aufgebraucht ist. Um ein optimales Spülergebnis zu erreichen, wird daher zu diesem Zeitpunkt t2 eine weitere Menge der Reiniger-Komponente RK zudosiert. Deshalb entspricht der Zeitpunkt t2 auch einem weiteren Reiniger-Dosierzeitpunkt tRK.

Zu dem Zeitpunkt t3 endet der Hauptspülzyklus und der Klarspülzyklus beginnt. Es wird ein Teil der Spülflotte abgepumpt und weiteres Wasser wird zugeführt. Dies hat zu Folge, dass die Temperatur der Spülflotte zunächst schnell abnimmt. Die Heizvorrichtung heizt die Spülflotte wieder auf eine vorgegebene Temperatur auf. Außerdem werden eine dritte Menge der Enthärter-Komponente EK sowie eine Menge der Klarspüler-Komponente KK zudosiert. Deshalb entspricht der Zeitpunkt t3 auch einem weiteren Enthärter-Dosierzeitpunkt tEK und einem Klarspüler-Dosierzeitpunkt tKK.

Zu dem Zeitpunkt t4 wird ein Teil der Spülflotte abgepumpt und es wird weiteres Wasser zugeführt. Dies hat wieder eine schnelle Abnahme der Temperatur der Spülflotte zur Folge.

Zu dem Zeitpunkt t5 endet der Klarspülzyklus und es wird die gesamte verbleibende Spülflotte abgepumpt. Damit endet in dem Beispiel das Spülprogramm. Es kann auch vorgesehen sein, dass sich ein Trocknungszyklus an den Klarspülzyklus anschließt (nicht dargestellt).

Obwohl die vorliegende Erfindung anhand von Ausführungsbeispielen beschrieben wurde, ist sie vielfältig modifizierbar.

### Verwendete Bezugszeichen:

- 1: Geschirrspülmaschine
- 2: Aufnahmebereich
- 3: Tür
- 4: Spülkammer
- 5: Schwenkachse
- 6: Wandung
- 7: Boden
- 8: Decke
- 9: Rückwand
- 10: Seitenwand
- 11: Seitenwand
- 12: Unterkorb
- 13: Oberkorb
- 14: Besteckschublade
- 100: Dosiervorrichtung
- 110: Dosiereinheit
- 120: Dosiereinheit
- 130: Dosiereinheit
- 210: Verfahrensschritt (Zudosieren)
- 211: Verfahrensschritt (Erfassen)
- 212: Verfahrensschritt (Bestimmen)
- 213: Verfahrensschritt (Ausgeben)
- 220: Verfahrensschritt (Zudosieren)
- 221: Verfahrensschritt (Erfassen)
- 222: Verfahrensschritt (Bestimmen)
- 223: Verfahrensschritt (Ausgeben)
- 230: Verfahrensschritt (Zudosieren)
- 231: Verfahrensschritt (Erfassen)
- 232: Verfahrensschritt (Bestimmen)
- 233: Verfahrensschritt (Ausgeben)
- A: Auszugsrichtung
- E: Einschubrichtung
- AQI: Gesamtmenge zugeführtes Wasser
- AQO: Gesamtmenge abgepumpte Spülflüssigkeit
- EK: Enthärter-Komponente
- KK: Klarspüler-Komponente
- RK: Reiniger-Komponente
- T: Temperatur
- t0: Zeitpunkt
- t1: Zeitpunkt
- t2: Zeitpunkt
- t3: Zeitpunkt
- t4: Zeitpunkt
- t5: Zeitpunkt
- tEK: Enthärter-Dosierzeitpunkt
- tKK: Klarspüler-Dosierzeitpunkt
- tRK: Reiniger-Dosierzeitpunkt

## Patentansprüche

1. Verfahren zum Dosieren eines Geschirrspülmittels in eine Geschirrspülmaschine (1), insbesondere eine Haushalts-Geschirrspülmaschine, welche zum Spülen von in einer Spülkammer (4) angeordnetem Spülgut mittels einer Spülflotte eingerichtet ist, wobei die Geschirrspülmaschine (1) eine Dosiervorrichtung (100) mit zumindest drei Dosiereinheiten (110, 120, 130) aufweist, wobei jede der zumindest drei Dosiereinheiten (110, 120, 130) zur Aufnahme jeweils einer Komponente eines mehrere Komponenten aufweisenden Geschirrspülmittels eingerichtet ist, wobei die Komponenten getrennt voneinander vorliegen, mit den Schritten:
Zudosieren (210) einer Reiniger-Komponente (RK) in die Spülflotte durch eine erste Dosiereinheit (110) der zumindest drei Dosiereinheiten zu zumindest einem Reiniger-Dosierzeitpunkt (tRK);
Zudosieren (220) einer Enthärter-Komponente (EK) in die Spülflotte durch eine zweite Dosiereinheit (120) der zumindest drei Dosiereinheiten zu zumindest einem Enthärter-Dosierzeitpunkt (tEK); und
Zudosieren (230) einer Klarspüler-Komponente (KK) in die Spülflotte durch eine dritte Dosiereinheit (130) der zumindest drei Dosiereinheiten zu zumindest einem Klarspüler-Dosierzeitpunkt (tKK);
wobei
eine Phosphatmenge, die in der während eines Spülprogramms zudosierten Menge der Reiniger-Komponente (RK), der Enthärter-Komponente (EK) und der Klarspüler-Komponente (KK) enthalten ist, höchstens 0,3 g beträgt;
wobei das Zudosieren (210, 220, 230) der Reiniger-Komponente (RK). der Enthärter-Komponente (EK) und/oder der Klarspüler-Komponente (KK) in Abhäncigkeit von zumindest einem Betriebsparameter der Geschirrspülmaschine (1) erfolgt;
wobei in einem Schritt Bestimmen (212, 222, 232) die Menge der Reiniger-Komponente (RK), der Enthärter-Komponente (EK) und/oder der Klarspüler-Komponente (KK), die in die Spülflotte zudosiert wird, in Abhäncigkeit von dem zumindest einen Betriebsparameter bestimmt wird; und
wobei der zumindest eine Betriebsparameter der Geschirrspülmaschine (1) eine Menge von in der Reiniger-Komponente (RK), der Enthärter-Komponente (EK) und/oder der Klarspüler-Komponente (KK) enthaltenen Phosphates aufweist.

2. Verfahren nach Anspruch 1, **dadurch gekennzeichnet, dass** der zumindest eine Betriebsparameter der Geschirrspülmaschine (1) ferner ein Spülprogramm, eine Benutzereingabe, eine Spüldauer, eine Wasserhärte eines der Geschirrspülmaschine (1) zugeführten Wassers, ein Volumen des der Geschirrspülmaschine (1) zugeführten Wassers, eine Verschmutzung der Spülflotte, einen pH-Wert der Spülflotte, eine Temperatur der Spülflotte, eine Anschmutzung von in der Spülkammer (4) der Geschirrspülmaschine (1) angeordnetem Spülgut, ein Material des in der Spülkammer (4) angeordneten Spülguts, eine Menge des in der Spülkammer (4) angeordneten Spülguts und/oder eine Kombination hiervon aufweist.

3. Verfahren nach Anspruch 1 oder 2, **gekennzeichnet durch** den Schritt:
Erfassen (211, 221, 231) des zumindest einen Betriebsparameters durch ein Erfassungs-Mittel, insbesondere Erfassen der Wasserhärte des der Geschirrspülmaschine zugeführten Wassers mittels eines Wasserhärtesensors, Erfassen der Verschmutzung der Spülflotte mittels eines Trübungssensors, Erfassen des pH-Werts der Spülflotte mittels eines pH-Sensors und/oder Erfassen der Temperatur der Spülflotte mittels eines Thermometers.

4. Verfahren nach einem der Ansprüche 1 - 3, **dadurch gekennzeichnet, dass** die Kontrolle der Wasserhärte des der Geschirrspülmaschine (1) zugeführten Wassers durch Zudosierung der Enthärter-Komponente (EK) unabhängig von der Zudosierung der Reiniger-Komponente (RK) erfolgt.

## Claims

1. Method for metering a dishwashing agent into a dishwasher (1), in particular a household dishwasher, which is designed to wash items to be washed arranged in a washing chamber (4) by means of a wash liquor, wherein the dishwasher (1) has a metering device (100) with at least three metering units (110, 120, 130), wherein each of the at least three metering units (110, 120, 130) is designed to receive in each case one component of a dishwashing agent having a number of components, wherein the components are present separately from one another, having the steps:
adding (210) a cleaning agent component (RK) into the wash liquor by means of a first metering unit (110) of the at least three metering units at at least one cleaning agent metering time instant (tRK);
adding (220) a softening agent component (EK) into the wash liquor by means of a second metering unit (120) of the at least three metering units at at least one softening agent metering time instant (tEK); and
adding (230) a rinsing agent component (KK) into the wash liquor by means of a third metering unit (130) of the at least three metering units at at least one rinsing agent metering time instant (tKK),
wherein
a quantity of phosphate, which is contained in the quantity of cleaning agent component (RK), of softening agent component (EK) and of rinsing agent component (KK) metered during a wash program, amounts at most to 0.3 g;
wherein the adding (210, 220, 230) of the cleaning agent component (RK), the softening agent component (EK) and/or the rinsing agent component (KK) is carried out as a function of at least one operating parameter of the dishwasher (1);
wherein in a step determining (212, 222, 232) the quantity of cleaning agent component (RK), the softening agent component (EK) and/or the rinsing agent component (KK), which is added into the wash liquor, is determined as a function of the at least one operating parameter; and
wherein the at least one operating parameter of the dishwasher (1) has a quantity of phosphates contained in the cleaning agent component (RK), the softening agent component (EK) and/or the rinsing agent component (KK).

2. Method according to claim 1, **characterised in that** the at least one operating parameter of the dishwasher (1) further has a wash program, a user input, a wash duration, a water hardness of a water supplied to the dishwasher (1), a volume of the water supplied to the dishwasher (1), a contamination of the wash liquor, a pH value of the wash liquor, a temperature of the wash liquor, a soiling of items to be washed arranged in the washing chamber (4) of the dishwasher (1), a material of the items to be washed arranged in the washing chamber (4), a quantity of items to be washed arranged in the washing chamber (4), and/or a combination hereof.

3. Method according to claim 1 or 2, **characterised by** the step:
detecting (211, 221, 231) the at least one operating parameter by means of a detection means, in particular detecting the water hardness of the water supplied to the dishwasher by means of a water hardness sensor, detecting the contamination of the wash liquor by means of a turbidity sensor, detecting the pH value of the wash liquor by means of a pH sensor and/or detecting the temperature of the wash liquor by means of a thermometer.

4. Method according to one of claims 1 - 3, **characterised in that** the water hardness of the water supplied to the dishwasher (1) is inspected by adding the softening agent component (EK) independently of the adding of the cleaning agent component (RK).

## Revendications

1. Procédé de dosage d'un agent de nettoyage de vaisselle dans un lave-vaisselle (1), en particulier dans un lave-vaisselle ménager, lequel sert à nettoyer des choses à laver se trouvant dans une chambre de lavage (4), au moyen d'un bain de lavage, dans lequel le lave-vaisselle (1) comprend un dispositif de dosage (100) ayant au moins trois unités de dosage (110, 120, 130), chacune des au moins trois unités de dosage (110, 120, 130) servant à recevoir à chaque fois un composant d'un agent de nettoyage de vaisselle comprenant plusieurs composants, les composants étant présents séparément l'un de l'autre, comprenant les étapes suivantes :
ajout (210) d'un composant nettoyant (RK) dans le bain de lavage par une première unité de dosage (110) des au moins trois unités de dosage à au moins un moment de dosage de nettoyage (tRK) ;
ajout (220) d'un composant adoucisseur (EK) dans le bain de lavage par une deuxième unité de dosage (120) des au moins trois unités de dosage à au moins un moment de dosage d'adoucisseur (tEK) ; et
ajout (230) d'un composant de rinçage (KK) dans le bain de lavage par une troisième unité de dosage (130) des au moins trois unités de dosage à au moins un moment de dosage de rinçage (tKK),
dans lequel
une quantité de phosphate contenue dans la quantité ajoutée, pendant un programme de lavage, du composant nettoyant (RK), du composant adoucisseur (EK) et du composant de rinçage (KK), vaut tout au plus 0,3 g ;
dans lequel l'ajout (210, 220, 230) du composant nettoyant (RK), du composant adoucisseur (EK) et/ou du composant de rinçage (KK) s'effectue en fonction d'au moins un paramètre de fonctionnement du lave-vaisselle (1) ;
dans lequel dans une étape de détermination (212, 222, 232), la quantité du composant nettoyant (RK), du composant adoucisseur (EK) et/ou du composant de rinçage (KK), qu'on ajoute au bain de lavage, est déterminée en fonction du au moins un paramètre de fonctionnement ; et
dans lequel l'au moins un paramètre de fonctionnement du lave-vaisselle (1) comprend une quantité de phosphate contenue dans le composant nettoyant (RK), le composant adoucisseur (EK) et/ou le composant de rinçage (KK).

2. Procédé selon la revendication 1, **caractérisé en ce que** le au moins un paramètre de fonctionnement du lave-vaisselle (1) comprend en outre les suivants : un programme de lavage, une donnée d'utilisateur, une durée de lavage, la dureté de l'eau d'une eau amenée au lave-vaisselle (1), un volume de l'eau amenée au lave-vaisselle (1), l'encrassement du bain de lavage, un pH du bain de lavage, une température du bain de lavage, un degré de salissure des choses à laver se trouvant dans la chambre de lavage (4) du lave-vaisselle (1), une matière des choses à laver se trouvant dans la chambre de lavage (4), une quantité des choses à laver se trouvant dans la chambre de lavage (4 et/ou une combinaison de ceux-ci.

3. Procédé selon la revendication 21 ou 2, **caractérisé par** l'étape :
détection (211, 221, 231) du au moins un paramètre de fonctionnement par un moyen de détection, en particulier détection de la dureté de l'eau de l'eau amenée au lave-vaisselle au moyen d'un détecteur de la dureté de l'eau, détection de l'encrassement du bain de lavage par un détecteur de turbidité, détection du pH du bain de lavage au moyen d'un détecteur de pH et/ou détection de la température du bain de lavage au moyen d'un thermomètre.

4. Procédé selon l'une des revendications 1 - 3, **caractérisé en ce que** le contrôle de la dureté de l'eau de l'eau amenée au lave-vaisselle (1) s'effectue par ajout du composant adoucisseur (EK) indépendamment de l'ajout du composant nettoyant (RK).
